# DEMANDE DE BREVET EUROPEEN

(11) **EP 0 649 183 A1**
(43) Date de publication de la demande: **19.04.1995**
(21) Numéro de dépôt: 94402276.3
(22) Date de dépôt: 11.10.1994
(51) Int. Cl.: H01Q 3/04, H01Q 21/06, H01P 1/06

(54) **Ensemble de radiodiffusion comportant une antenne rotative à dipôles filiares et joint rotatif conçu pour cet ensemble**

(30) Priorité: 15.10.1993 FR 9312287
(71) Demandeur: THOMSON-CSF, 75008 Paris (FR)
(72) Inventeur: Martin, Jean-Marc, F-92402 Courbevoie Cedex (FR)
(74) Mandataire: Courtellemont, Alain

(57) **Abrégé**

La présente invention concerne la radiodiffusion à l'aide d'antennes rotatives à dipôles filaires.

Deux voies d'alimentations distinctes (G1, J, G4, Sg, Qg, Khg, Kbg ; G2, J, G3, Sd, Qd, Khd, Kbd) partent respectivement de deux émetteurs (E1, E2), passent à travers le joint (J) qui sépare le support fixe de la partie mobile de l'antenne rotative, puis partent à l'horizontale, de part et d'autre du mât, en appui sur la structure portante de l'antenne rotative pour, ensuite, remonter à la verticale des points d'alimentation des dipôles de deux groupements verticaux distincts des dipôles ; il est ainsi possible de réaliser deux émissions simultanées à partir de la même antenne rotative.

Application à la radiodiffusion en ondes décamétriques.

## Description

La présente invention concerne les ensembles de radiodiffusion comportant une antenne rotative à dipôles filaires et qui sont conçus pour travailler en ondes décamétriques.

De tels ensembles existent, leur antenne rotative comporte une base fixe surmontée d'un mât vertical qui, associé à des poutres horizontales, supporte le plus généralement deux rideaux verticaux parallèles de dipôles filaires, séparés par un ou deux rideaux verticaux de fils horizontaux qui jouent le rôle de réflecteurs d'ondes ; certaines antennes ne comportent qu'un seul rideau de dipôles associé à un rideau de fils. Chacun des rideaux de dipôles avec son réflecteur constitue une antenne proprement dite dont, dans certaines applications, une partie des dipôles peut, au choix, être ou ne pas être alimentée et cela grâce à des ensembles de commutation. Dans ce qui suit, l'ensemble complet avec les rideaux de dipôles et le ou les rideaux réflecteurs, sera dit antenne rotative chaque fois qu'il y aura lieu d'éviter des confusions avec les deux antennes proprement dites aussi appelées faces d'antenne ou rideaux de dipôles ou antenne fréquences hautes et antenne fréquences basses. Ces dernières dénominations rendent compte du fait que les deux rideaux de dipôles d'une antenne rotative sont conçus pour travailler l'un en fréquences hautes, par exemple dans les bandes 13/15/17/21/26MHz situées entre 13,600 et 26,100 MHz et l'autre en fréquences basses, par exemple dans les bandes 61719111 MHz situées entre 5,950 et 12,050 MHz.

Les dipôles de chacun des deux rideaux sont généralement arrangés en lignes et en colonnes, de façon symétrique par rapport à la projection de l'axe du mât dans le plan du rideau. Quant à l'alimentation des dipôles elle est assurée à l'aide d'une ligne d'alimentation (feeder dans la littérature anglo-saxonne) qui réalise des liaisons entre une source d'émission située au niveau du sol et l'un, ou l'autre des deux rideaux de dipôles filaires ; pour cela un câble d'alimentation part de la source d'alimentation, traverse la couronne rotative qui sépare la base fixe et le mât, se subdivise en deux câbles qui partent à l'horizontale en suivant deux poutres horizontales solidaires du mât et se subdivise à nouveau pour partir, à la verticale, alimenter les différents dipôles. Il est à noter qu'il est connu d'utiliser des commutateurs dans cette ligne d'alimentation pour autoriser ou interdire l'alimentation de certains des dipôles de l'antenne afin de n'employer qu'un seul rideau quand il y en a deux, ou de n'utiliser que tout ou partie des dipôles d'un rideau afin de faire varier l'angle de site du rideau considéré.

Les antennes rotatives en service actuellement n'utilisent qu'une seule source d'émission à la fois. C'est le cas, en particulier, en radiodiffusion de grande puissance. Or, compte tenu du prix d'une antenne de radiodiffusion dont la hauteur atteint plusieurs dizaines de mètres, il serait intéressant de pouvoir les utiliser en association avec deux sources d'émission émettant simultanément. En effet les stations de radiodiffusion émettent maintenant, de plus en plus, en dualité de fréquence dans une même direction ; c'est-à-dire qu'un même programme est émis dans une même direction sur deux fréquences différentes, par exemple 6 et 7 MHz ; pour cela il est connu d'utiliser deux antennes rotatives avec chacune un émetteur. Il s'agit donc d'une solution onéreuse pour émettre un même programme en dualité de fréquence, puisqu'elle nécessite deux antennes rotatives et qu'une antenne rotative coûte très cher.

La présente invention a pour but d'éviter cet inconvénient en proposant un ensemble de radiodiffusion comportant une seule antenne rotative à dipôles filaires, mais capable de travailler selon au moins les deux configurations suivantes
- deux émissions sur, respectivement, deux demi-faces d'une face de l'antenne rotative, selon deux fréquences différentes,
- une émission sur une face complète de l'antenne rotative selon une fréquence donnée,

et, en plus, dans le cas d'une antenne rotative à deux rideaux de dipôles, dans la configuration suivante
- une émission sur une face de l'antenne rotative selon une première fréquence et une émission sur l'autre face selon une seconde fréquence différente de la première ; il est à noter que, lorsque les deux rideaux de dipôles sont séparés par deux rideaux réflecteurs distincts, l'un uniquement pour les fréquences hautes, l'autre uniquement pour les fréquences basses, les fréquences d'émission sur les deux faces peuvent être les mêmes sous réserve qu'au moins une bande de fréquences soit commune aux fréquences hautes et aux fréquences basses .

Ceci est obtenu, en particulier, en donnant à une partie verticale de l'antenne rotative une ligne d'alimentation indépendante de celle destinée à l'autre partie verticale.

Selon l'invention ceci est obtenu, en particulier, avec une antenne telle que décrite dans la revendication 1 du présent document.

Selon l'invention ceci est facilité par l'utilisation d'un joint tel que décrit dans la revendication 5 du présent document.

La présente invention sera mieux comprise et d'autres caractéristiques apparaîtront à l'aide de la description ci-après et des figures s'y rapportant qui représentent :
- les figures 1 à 3, un ensemble de radiodiffusion pour la mise en oeuvre de l'invention,
- la figure 4, des moyens pour la mise en oeuvre de l'invention dans l'ensemble selon les figures 1 à 3
- les figures 5 à 10 des vues de détail pour préciser ou compléter la figure 4.

Sur les différentes figures les éléments correspondants sont désignés par les mêmes références.

Les figures 1, 2 et 3 représentent une antenne rotative double, pour ondes décamétriques, de 85 mètres de haut et de 76 mètres d'envergure. Cette antenne comporte un support et deux antennes proprement dites. Le support comporte un pied de mât fixe, P, surmonté d'une couronne rotative C, elle-même surmontée d'un mât vertical, M, auquel sont fixées trois paires de bras horizontaux B1-B2, B3-B4 et b1-b2. Le mât et les six bras servent à soutenir, dans trois plans parallèles, à l'aide de câbles :
- un premier rideau vertical formé de demi-dipôles horizontaux, d1 à d16, associés par paires telles que d1-d5 ; ce rideau de dipôles est vu de face sur la figure 1,
- une nappe verticale, N, de fils horizontaux,
- un second rideau vertical formé de demi-dipôles horizontaux, D1 à D16, associés par paires telles que D1-D5 ; ce rideau de dipôles est vu de face sur la figure 2.

Cette antenne double A est une antenne du type HR 4/4/0,5 pour la face visible sur la figure 1, les demi-dipôles d1 à d16 constituant, avec la nappe N, une antenne fréquences basses prévue pour travailler dans les bandes de fréquences des 6-7-9-11 MHz, c'est à dire dans des fréquences allant de 5,950 à 12,050 MHz.

L'antenne double A est du type HR 4/4/1 pour la face visible sur la figure 2, les demi-dipôles D1 à D16 constituant avec la nappe N, une antenne fréquences hautes prévue pour travailler dans les bandes de fréquences des 11-13-15-17-21-26 MHz, c'est à dire dans des fréquences allant de 11,650 à 26,100 MHz. Dans cette antenne fréquences hautes, comme il apparaît sur les figures 2 et 3, le rideau de dipôles fait des demi-dipôles D1 à D16, est moins de deux fois moins haut et deux fois moins large que la nappe N et est soutenu en partie par les bras auxiliaires b1, b2.

La nappe N comporte deux parties N' et N'' ; l'antenne fréquences hautes de l'antenne double A étant de surface nettement inférieure à la surface de la nappe N, cette particularité est mise à profit, pour ne donner un faible écartement aux fils de cette nappe que dans la partie N' en regard de l'antenne fréquences hautes ; étant donné que la partie, N'', de la nappe N, n'a de rôle à jouer que dans l'antenne fréquences basses, l'écartement de ses fils est deux fois plus grand que pour les fils de la partie N'.

La paire de bras inférieure B3-B4 constitue une plate-forme d'où, de manière classique, des câbles d'alimentation (feeders dans la littérature anglo-saxonne) partent à la verticale pour alimenter les dipôles ; dans l'exemple décrit il s'agit de câbles formant des faisceaux verticaux qui passent au milieu des dipôles d4-d8, d12-d16, D4-D8, D12-D16 et montent ensuite vers les dipôles supérieurs. La plate-forme B3-B4 est large, elle constitue un passage pour les équipes de montage et d'entretien de l'antenne.

La figure 4 est le schéma de l'alimentation des dipôles de l'antenne rotative des figures 1 à 3 telle qu'elle est réalisée dans le cadre de l'invention. Sur cette figure les proportions n'ont pas été respectées pour faciliter la représentation et la compréhension.

L'alimentation, selon la figure 4, se fait à partir de deux émetteurs E1, E2 disposés dans un local, au voisinage du pied de mât P dont il a été question lors de la description des figures 1 à 3. Cette alimentation comporte une partie fixe qui va des émetteurs jusqu'à un joint tournant "double-coaxial", J, et une partie tournante qui va du joint J aux dipôles. Le joint J est disposé au centre de la couronne C représentée sur les figures 1 à 3 ; il a le même axe de rotation vertical que cette couronne.

Les émetteurs E1, E2 sont reliés chacun par un câble coaxial, G1, G2, à deux entrées coaxiales du joint tournant J. Dans les câbles coaxiaux G1, G2 sont introduites des sondes de mesure reliées à un comparateur de phases, N ; ce comparateur de phase sert, quand il est mis en service, à commander les émetteurs E1, E2 pour qu'ils émettent en phase.

Le joint J est décrit plus loin à l'aide des figures 5 et 6. Il comporte deux sorties coaxiales reliées, respectivement par deux câbles coaxiaux G3, G4 suivis de deux symétriseurs, Sd, Sg, aux points communs de deux commutateurs de bandes Qd et Qg. Les commutateurs de bandes sont à deux positions : une position dans laquelle ils effectuent une liaison avec le point commun d'un commutateur fréquences hautes Khd, Khg et une position dans laquelle ils effectuent une liaison avec le point commun d'un commutateur fréquences basses Kbd, Kbg. Les commutateurs fréquences basses et fréquences hautes comportent des transformateurs d'impédance. Le commutateur Kbg commande l'alimentation des dipôles d1-d5, d2-d6, d3-d7, d4-d8 ; le commutateur Kbd commande l'alimentation des dipôles d9-d13, d10-d14, d11-d15, d12-d16 ; le commutateur Khg commande l'alimentation des dipôles D9-D13, D10-D14, D11-D15, D12-D16 ; le commutateur Khd commande l'alimentation des dipôles D1-D5, D2-D6, D3-D7, D4-D8. Des détails sur la réalisation de ces commutateurs seront donnés à l'aide des figures 9 et 10.

Les figures 5 et 6 sont des vues du joint J de la figure 3. Le joint se compose de deux demi-joints identiques, chacun d'eux constituant un demi-boîtier ; les deux demi-boîtiers sont situés de part et d'autre d'une ligne XX sur la figure 5 et en contact glissant selon une zone circulaire située dans un plan perpendiculaire selon XX au plan de la figure 5 ; celui des demi-boîtiers qui est situé au-dessous de la ligne XX, est solidaire du pied de mât P représenté sur les figures 1 à 3, tandis que lui qui est situé au-dessus de la ligne XX est solidaire de la partie tournante de l'antenne rotative. La figure 6 montre le demi-joint solidaire du pied de mât c'est-à-dire le demi-joint fixe ; il est vu de dessus sur cette figure ; il comporte un demi-boîtier métallique, J5, avec deux prises coaxiales J1, J2. Le conducteur extérieur des prises coaxiales est soudé sur le demi-boîtier et le conducteur intérieur se prolonge d'abord verticalement puis horizontalement par une palette en forme de croissant, J1', dans le demi-boîtier ; la palette est destinée à assurer un contact glissant dans le plan qui contient déjà la zone de contact glissant entre les deux demi-boîtiers. De la même manière le demi-joint supérieur comporte un demi-boîtier métallique J6 et deux prises coaxiales J3, J4 avec palette J3', J4', mais seule la prise J3 apparaît sur la figure 5 : la prise J4 est cachée par la prise J3 étant donné que, sur cette figure, les demi-boîtiers sont tournés de 90° l'un par rapport à l'autre. La position représentée sur la figure 5 est celle où les palettes des prises de sortie, J3, J4, du joint, recouvrent exactement les palettes, J1, J2, des prises d'entrée ; pour faciliter la compréhension du dessin seules les parties des prises J2, J3 contenues dans le boîtier J ont été représentées comme vues par transparence.

La figure 7 représente un symétriseur de type connu tel qu'il est en particulier décrit dans le brevet français 2 556 508 déposé le 13 décembre 1983 et tel qu'il est utilisé pour constituer les symétriseurs Sd, Sg selon la figure 4. Il s'agit d'un symétriseur pour coupler une ligne coaxiale à une ligne bifilaire et qui comporte en série un tronçon de câble coaxial 10 et une ligne bifilaire symétrique 12, avec un conducteur 13 en parallèle sur le tronçon de câble coaxial. Dans ce symétriseur la ligne symétrique 12, de longueur L, est conçue pour avoir, entre ses extrémités, une variation d'impédance, Z = f(x) avec x compris entre zéro et la longueur de la ligne 12, qui, en coordonnées rectilignes planes, a la forme d'un S.

Sur la figure 4 les symétriseurs Sd, Sg sont représentés avec les deux éléments de ligne bifilaire symétrique vus de dessus mais légèrement décalés tandis que sur la figure 7 les deux éléments de la ligne bifilaire symétrique sont représentés de côté. Par contre sur ces deux figures les conducteurs, tels que 13 sur la figure 7, ont chaque fois été représentés dans le plan de la figure afin d'éviter qu'ils ne se confondent avec la sortie du conducteur intérieur du tronçon de câble coaxial.

La figure 8 représente schématiquement, en perspective et sans que là encore les proportions soient respectées, le mât M au niveau de la poutre B3 de la plate-forme, le symétriseur Sd qui est maintenu sur la poutre B3 par des écarteurs isolants représentés par des traits interrompus, et le commutateur à deux positions, Qd, également fixé sur la poutre B3. Les deux sorties bifilaires du commutateur Qd qui sont reliées respectivement aux commutateurs Khd et Kbd, ont été représentées en traits forts, mais ces commutateurs, qui sont eux aussi fixés sur la poutre B3, n'ont pas été représentés ; ils vont être décrits à l'aide des figures 9 et 10.

Les commutateurs Khd, Kbd, Khg, Kbg sont tous réalisés sur le même modèle et ne se distinguent que par les transformateurs d'impédance qu'ils comportent et qui sont différents dans les commutateurs fréquences hautes de ceux dans les commutateurs fréquences basses; ainsi seul le commutateur Kbd qui commande l'alimentation des dipôles d9-d13, d10-d14, d11-d15, d12-d16 et qui est représenté sur les figures 9 et 10, sera décrit.

La figure 9 montre que les dipôles d9-d13, d10-d14, d11-d15, d12-d16 forment trois groupes alimentés respectivement par trois lignes distinctes L1, L2, L3. La ligne L1, d'impédance caractéristique Zo, alimente un premier groupe constitué des deux dipôles d11-d15 et d12-d16 ; la ligne L2, d'impédance caractéristique 2Zo, alimente le deuxième groupe constitué du dipôle d10-d14 et la ligne L3, également d'impédance caractéristique 2Zo, alimente le troisième groupe constitué du dipôle d9-d13. Les lignes L1, L2, L3 aboutissent respectivement aux accès de répartition constitués par les bornes 1a, 2 et 3 du commutateur Kbd, qui comporte huit bornes, 1a, 1b, 2-7, et des liaisons fixes ou mobiles entre certaines de ces bornes. Ces liaisons sont destinées à permettre l'alimentation, soit de la seule ligne L1, soit des lignes L1 et L2, soit des lignes L1, L2 et L3, à partir d'une ligne d'alimentation E d'impédance caractéristique Zo, aboutissant à l'accès commun que constitue la borne 7 ; cette ligne E est la ligne provenant du symétriseur Sd des figures 4 et 8.

La borne 7 est couplée à un bras mobile qui, en pivotant, peut prendre trois positions représentées respectivement par une suite de croix, par une suite de traits et par une suite de points ; de même la borne 2 est couplée à deux bras mobiles qui, en pivotant, peuvent prendre chacun trois positions représentées également par des suites de croix, de traits et de points.

Les trois bras mobiles sont mécaniquement liés de telle sorte qu'ils ne puissent prendre simultanément que les trois positions repérées par des croix, ou que celles repérées par des traits, ou que celles repérées par des points.

Les bornes 1a et 1b sont reliées par une ligne très courte, H, d'impédance caractéristique uniforme Zo.

Dans la première position, repérée par des croix, la borne 7 est reliée à la borne 1b et la borne 1a n'est pas reliée à la borne 2 si bien que seule la ligne L1 et, donc, les deux dipôles d11-d15 et d12-d16 sont alimentés.

Dans la deuxième position, repérée par des traits, la borne 7 est reliée à la borne 5 et la borne 2 aux bornes 1a et 4. Comme, entre les bornes 4 et 5, un transformateur d'impédance, T1, établit une liaison fixe, les lignes L1 et L2 et, donc, les dipôles d10-d14, d11-d15, d12-d16 sont alimentés alors que le dipôle d9-d13 n'est pas alimenté. Le transformateur d'impédance T1 est un transformateur à large bande, destiné à assurer l'adaptation d'impédance entre la ligne E d'impédance caractéristique Zo et les lignes L1, L2, d'impédances caractéristiques respectives Zo et 2Zo. Comme les lignes L1 et L2 sont alimentées en parallèle, elles correspondent à une ligne unique, d'impédance caractéristique$\frac{\text{Zo x 2Zo}}{\text{Zo + 2Zo}} \text{=} \frac{\text{2Zo}}{\text{3}} \text{;}$ le transformateur T1 est donc prévu pour assurer la transformation de $\frac{\text{2Zo}}{\text{3}}$ à Zo.

Dans la troisième position, repérée par des points, la borne 7 est reliée à la borne 6 et la borne 2 aux bornes 1a et 3. Comme, entre les bornes 3 et 6, un transformateur d'impédance, T2, établit une liaison fixe, les trois lignes L1, L2, L3 et, donc, les quatre dipôles sont alimentés. Le transformateur T2 est, lui aussi, un transformateur d'impédance à large bande, destiné à assurer l'adaptation d'impédance entre la ligne E d'impédance caractéristique Zo et les lignes L1, L2, L3 d'impédances caractéristiques respectives Zo, 2Zo et 2Zo. Comme les lignes L1, L2, L3 sont alimentées en parallèle, elles correspondent à une ligne unique, d'impédance caractéristique$\frac{\text{Zox2Zox2Zo}}{\text{Zox2Zo + Zox2Zo + 2Zox2Zo}} \text{=} \frac{\text{Zo}}{\text{2}} \text{;}$ le transformateur T2 est donc prévu pour assurer la transformation de $\frac{\text{Zo}}{\text{2}}$ à Zo.

La figure 10 montre, dans une vue en perspective, comment a été réalisé le commutateur Kbd des figures 4 et 9. Le commutateur Kbd comporte un caisson métallique B représenté comme s'il était transparent ; ce caisson a la forme d'un prisme droit dont la section est constituée par un grand triangle équilatéral qui est tronqué, suivant un même petit triangle équilatéral, à chacun de ses trois sommets. Les différentes bornes, 1a, 1b, 2-7, du commutateur Kbd sont portées par la paroi du caisson.

Le commutateur Kbd comporte, à l'intérieur du caisson, trois bras doubles, G', G'', G, mobiles, montés sur un axe isolant, commun, R, disposé selon la droite, non représentée, qui passe par le point central des sections droites du prisme. Les bras doubles G' et G'' tournent dans deux mêmes plans parallèles aux bases du prisme ; ils sont à 120° l'un de l'autre et sont solidaires de l'axe R grâce à des moyeux a1, a2 comportant chacun un disque situé hors des plans dans lesquels tournent les bras G' et G'' ; un curseur fixe, double, qui frotte sur les disques a1 et a2, permet de relier la borne 2 aux bras G' et G'' ; les bras G', G'' peuvent effectuer un tour complet autour de l'axe R.

Le bras double G est solidaire de deux moyeux a3, a4 comportant chacun un disque ; un curseur fixe, double frotte, à l'une de ses extrémités, sur les disques des moyeux, et, à l'autre de ses extrémités, est relié à la borne 7 ; le bras G peut ainsi, lui aussi, effectuer un tour complet autour de l'axe R.

Sur la figure 10 les bras G', G'', G sont représentés dans la position où ils relient respectivement les bornes 4 et 2, la et 2, 5 et 7. Par rotation de l'axe R les bras G', G'' et G peuvent être amenés dans deux autres positions : une position où ils relient respectivement les bornes 3 et 2, 1a et 2, 6 et 7 et une position où ils relient respectivement les bornes 3 et 2, 4 et 2, 1b et 7.

Les transformateurs T1 et T2 et la ligne H associés au commutateur Kbd de la figure 10 sont respectivement branchés entre les bornes 4 et 5, 3 et 6, 1a et 1b.

L'antenne rotative qui vient d'être décrite permet donc d'émettre selon plusieurs configurations de demi-rideaux et de choisir, parmi les quatre demi-rideaux droits ou gauches, celui qui sera relié à l'émetteur E1 représenté sur la figure 4 et celui qui sera relié à l'émetteur E2. Il est entendu qu'un émetteur peut tout aussi bien être relié à un demi-rideau droit qu'à un demi-rideau gauche, la liaison étant fonction de la position de la partie mobile de l'antenne rotative par rapport à la partie fixe et que, pour une position donnée de l'antenne rotative, l'émetteur E1, par exemple, pourra être relié soit au demi-rideau gauche fréquences hautes soit au demi-rideau droit fréquences basses.

Compte tenu de ces possibilités offertes par l'antenne rotative qui vient d'être décrite, quatre types d'émissions peuvent être réalisés :
- deux émissions dirigées dans des directions azimutales à 180 degrés l'une de l'autre, l'émetteur E1 émettant sur une fréquence F1 et étant relié, par exemple, au demi-rideau gauche fréquences hautes, l'émetteur E2 étant alors relié au demi-rideau gauche fréquences basses ou fréquences hautes et émettant sur une fréquence F2 avec un écart suffisant entre F1 et F2 pour éviter les perturbations, par exemple |F1-F2| ≧ 0,1(F1+F2),
- deux émissions dirigées dans une même direction azimutale, l'émetteur E1 émettant sur une fréquence F1 et étant relié, par exemple, au demi-rideau gauche fréquences basses, l'émetteur E2 étant alors relié au demi-rideau droit fréquences basses et émettant sur une fréquence F2 avec, là encore, un écart de fréquence suffisant pour éviter les perturbations, par exemple |F1 - F2| ≧ 0,1(F1 + F2),
- deux émissions dirigées dans des directions azimutales à 180° l'une de l'autre, les deux émetteurs E1, E2 émettant sur la même fréquence ; dans ce cas un fort découplage entre les deux rideaux de dipôles doit être assuré ce qui nécessite que les deux réflecteurs Rb, Rh aient une hauteur et une largeur suffisantes vis-à-vis respectivement des rideaux de dipôles gamme basse et gamme haute et aient un pas entre les fils horizontaux qui les constituent suffisamment faible vis-à-vis respectivement des longueurs d'onde de la gamme basse et de la gamme haute.
- une même émission sur un rideau complet de l'antenne rotative, c'est-à-dire sur tout le rideau fréquences hautes ou tout le rideau fréquences basses, l'émetteur E1 alimentant par exemple le demi-rideau gauche fréquences basses et l'émetteur E2 le demi-rideau droit fréquences basses ; pour ce type d'émission les puissances de sortie des deux émetteurs doivent être ajustées à la même valeur et les signaux de sortie de ces émetteurs doivent être en phase ; cette identité de phase est obtenue à l'aide du comparateur de phase N selon la figure 4 qui, de manière classique règle les phases respectives des émetteurs E1, E2 de manière à rendre nul l'écart de phase entre les signaux qu'il mesure à l'aide de ses deux sondes.

La présente invention n'est pas limitée à l'exemple décrit. Elle peut en particulier s'appliquer à une antenne rotative ne comportant qu'un seul rideau de dipôles afin de permettre deux types d'émission :
- deux émissions dirigées dans une même direction azimutale,
- une émission sur le rideau complet.

De même les commutateurs de dipôles peuvent être supprimés, c'est ainsi que dans la réalisation décrite les commutateurs Khg, Kbg, Khd, Kbd peuvent être supprimés.

Il est également possible de faire émettre simultanément tout le rideau fréquences hautes dans une direction et tout le rideau fréquences basses dans la direction opposée, par exemple en branchant sur chacune des deux sorties du joint J non pas seulement un ensemble "symétriseur-commutateurs" comme sur la figure 4, mais deux ensembles : un pour chaque moitié verticale de l'antenne.

## Revendications

1. Ensemble de radiodiffusion constitué par des moyens d'émission associés à une antenne rotative comportant un support avec une base fixe (L), un mât vertical (M) et un joint tournant (J) disposé entre la base et le mât, n, avec n entier positif inférieur à 3, rideaux verticaux parallèles de dipôles filaires (d1-d16,D1-D16), associés chacun à un rideau réflecteur (N, N') et des paires de poutres horizontales (B1-B2, B3-B4, b1-b2) fixées au mât à différents niveaux, la paire inférieure (B3, B4) constituant une plate-forme de part et d'autre du mât, dans lequel des moyens d'alimentation, dont une partie du trajet passe par le joint et le mât, sont prévus pour alimenter les dipôles des rideaux de dipôles, caractérisé en ce que les moyens d'émission comportent deux émetteurs (E1, E2), en ce que les moyens d'alimentation comportent deux voies distinctes (G1, J, G4, Sg, Qg, Khg, Kbg - G2, J, G3, Sd, Qd, Khd, Kbd) qui partent respectivement des deux émetteurs, remontent par le joint et à l'intérieur du bas du mât jusqu'à la plate-forme où elles se séparent en suivant chacune l'une des poutres de la plate-forme sur laquelle elles sont fixées, puis remontent à la verticale des dipôles pour alimenter respectivement au moins certains des dipôles de deux portions verticales distinctes des n rideaux de dipôles, en ce que ces voies distinctes comportent chacune un symétriseur (Sg, Sd) dans la partie de leur trajet où elles suivent la plate-forme et en ce que le joint (J) est un joint bi-coaxial.

2. Ensemble de radiodiffusion selon la revendication 1, dans lequel n est égal à 2, caractérisé en ce que les voies comportent un commutateur de bandes (Qd, Qg) afin de permettre de choisir, pour chaque voie, si la portion verticale distincte appartiendra à l'un ou à l'autre des deux rideaux de dipôles.

3. Ensemble de radiodiffusion selon l'une des revendications précédentes, caractérisé en ce que les voies comportent des moyens de connexion (Khg, Kbg, Khd, Kbd), associés à des transformateurs d'impédance, pour permettre, dans les portions verticales distinctes où aboutissent les deux voies, de ne connecter qu'une partie des dipôles.

4. Ensemble de radiodiffusion selon l'une des revendications précédentes, caractérisé en ce qu'il comporte un circuit d'asservissement (N) pour mesurer la différence de phase entre les signaux de sortie des deux émetteurs (E1, E2) et commander les deux émetteurs pour que cette différence de phase s'annule.

5. Joint rotatif conçu pour un ensemble de radiodiffusion équipé d'une antenne rotative à dipôles filaires et comportant un boîtier métallique fait de deux demi-boîtiers en contact selon une zone plane circulaire, l'un (J5) des demi-boîtiers étant fixe, l'autre (J6) pouvant tourner tout en maintenant le contact selon la zone circulaire, caractérisé en ce qu'il comporte deux accès coaxiaux (J1, J2) par demi-boîtier, ces accès ayant chacun un conducteur extérieur en contact électrique avec son demi-boîtier et un conducteur intérieur qui pénètre dans son demi-boîtier et en ce que au moins deux des quatre conducteurs intérieurs des quatre accès du boîtier sont prolongés dans le boîtier par des contacts glissants (J1', J2', J3') parallèles à la zone plane pour assurer deux liaisons électriques commençant respectivement sur les deux accès de l'un des demi-boîtiers et aboutissant respectivement sur les deux accès de l'autre des demi-boîtiers.
